# EUROPÄISCHE PATENTSCHRIFT

(11) **EP 1 541 294 B1**
(45) Veröffentlichungstag und Bekanntmachung des Hinweises auf die Patenterteilung: **05.03.2008**
(21) Anmeldenummer: 04029119.7
(22) Anmeldetag: 08.12.2004
(51) Int. Cl.: B25G 1/10, B25G 3/32

(54) **Griffsatz für Hand- und Gartenwerkzeuge**
Handle set for hand or garden tools
Jeu de poignées pour outils à main ou de jardinage

(30) Priorität: 09.12.2003 DE 20319150 U; 07.01.2004 DE 202004000140 U
(43) Veröffentlichungstag der Anmeldung: 15.06.2005
(62) Teilanmeldung aus: 07023752.4
(73) Patentinhaber: FELO WERKZEUGFABRIK HOLLAND-LETZ GMBH, 35279 Neustadt (DE)
(72) Erfinder: Holland-Letz, Horst, 35279 Neustadt (DE)
(74) Vertreter: Rehberg Hüppe + Partner

(56) Entgegenhaltungen:
- EP-A- 1 184 137
- WO-A-94/04322
- DE-A1- 4 218 723
- DE-A1- 19 902 882
- US-A- 5 829 099
- US-A- 6 105 259
- US-B1- 6 247 204

## Beschreibung

Die Erfindung betrifft einen Griffsatz für wenigstens ein Hand- oder Gartenwerkzeug, gemäß dem Oberbegriff des Anspruchs 1. Ein solcher Grittsatz ist aus der Dokument EP 1 184 137 bekannt.

Unter Griffen für Hand- und Gartenwerkzeuge werden im Rahmen der vorliegenden Erfindung vor allem solche für Hämmer, Maurerkellen, Sägen, Stechbeitel, Zangen, Grabschaufel, Handharke und andere ähnliche Geräte verstanden, bei deren Gebrauch die Hand eine bevorzugte Koppelstellung zum Griff einnehmen soll, damit der Griff die ihn umschließende Hand mit satter Anlage an die Handfläche ausfüllt und höhere Druckbelastungen sowie unnötige Verspannungen der Hand- und Armmuskulatur vermieden werden.

Aus DE 100 42 859 C2 und EP 1 184 137 A2 ist ein Griffsatz für derartige Werkzeuge bekannt, der eine Mehrzahl von unterschiedlichen Griffteilen aufweist und jeder Handgriff durch Kombination von zwei oder mehr gleichen und/oder unterschiedlichen Griffteilen zusammensetzbar ist. Dabei sind die Griffteile in gleicher Weise am Schaft des jeweiligen Hand- oder Gartenwerkzeuges befestigbar. Die Griffteile bestehen im Wesentlichen aus Griffhälften mit unterschiedlichen Oberflächenkonturen aber kongruenten Berührungsflächen, mit denen sie oberflächenbündig aneinandergrenzen und am Schaft des Werkzeuges anliegen. Die Oberflächenkonturen unterscheiden sich dadurch, dass die Auswölbungen unterschiedlich ausgeformt sind und zwar in der Weise, dass die zum Anliegen in der Höhlung der den Griff umgreifenden Hand vorgesehene Oberflächenkontur stärker ausgewölbt ist als die zum Anliegen an die Finger der den Griff umgreifenden Hand vorgesehene Oberflächenkontur.

Bei einem für einen Rechtshänder vorgesehenen Griffsatz weist das am Schaft des Werkzeuges angebrachte rechte Griffteil die stärker ausgewölbte Oberflächenkontur auf, während das linke Griffteil die flachere ausgewölbte Oberflächenkontur aufweist.

Bei einem für einen Linkshänder vorgesehenen Griffsatz ist es umgekehrt. Weiterhin sind die Auswölbungen bei verschiedenen Griffsätzen auch in ihrem Verlauf und in den Abständen der Oberflächenpunkte von der Mittelachse des Griffsatzes unterschiedlich.

Bei einem Griffsatz, der für einen Benutzer mit großen Händen vorgesehen ist, sind die Abstände der Oberflächenpunkte von der Mittelachse des Griffsatzes größer als die bei einem für einen Benutzer mit mittelgroßen Händen vorgesehene Griffsatz und dieser wiederum größer als bei einem für einen Benutzer mit kleinen Händen vorgesehene Griffsatz.

Diese Erfindung bringt den Vorteil mit sich, dass jeder Handgriff aus einem Baukasten individuell zusammengesetzt werden kann, der aufeinander abgestimmte Einzelteile aufweist, die in Abhängigkeit von den im Einzelfall gegebenen Handform und/oder - größen und/oder Benutzerwünsche ausgewählt werden können. Es brauchen daher nicht mehr für alle denkbaren Fälle die Werkzeuge mit verschiedenen Griffvarianten in verhältnismäßig kleinen Serien komplett hergestellt und auf Lager gehalten werden, sondern nur einerseits die Werkzeuge mit dem Typentsprechenden einheitlichen Schaft und andererseits die zugehörigen Griffteile, die später nach Bedarf mit den Schäften der Werkzeuge verbunden werden. Durch diese Produktionsmethode ist eine kostengünstige Vorfertigung in großen Serien möglich, auch die Lagerhaltung wird vereinfacht und kostensparend. Die Griffteile bestehen vorzugsweise aus schalenartigen Griffhälften.

Die Aufgabe ist es, die Zahl der Griffteile, die zum Zusammensetzen der verschiedenen Handgriffe benötigt wird, zu vermindern. Zur Lösung dieser Aufgabe dienen die kennzeichnenden Merkmale des Anspruchs 1. Vorteilhafte Ausführungen sind in den Unteransprüchen beschrieben.

Die Erfindung bringt den Vorteil mit sich, dass für jede Handgröße nur ein Paar von Griffteilen benötigt wird, wobei jedes der beiden Griffteile rechts oder links beziehungsweise auf der Oberseite oder Unterseite am Schaft des Werkzeuges montiert werden kann. Das Werkzeug kann also mit dem einen Paar von Griffteilen zur Benutzung für einen Rechtshänder oder Linkshänder hergerichtet werden. Um das zu ermöglichen, sind die kongruenten Berührungsflächen der beiden Griffteile nicht nur symmetrisch zur gemeinsamen Längsachse sondern auch symmetrisch zu einer Querachse, die im rechten Winkel zu den Berührungsflächen steht und durch die Längsachse verläuft und einer zweiten Querachse Z, die in der Ebene der Berührungsflächen verläuft. Soll zum Beispiel das Griffteil mit der stärker ausgewölbten Griffkontur von der rechten Seite des Schaftes auf die linke Seite montiert werden, wird es um 180° um die Querachse oder Symmetrieachse gedreht, sowie um 180° um die Längsachse y, beziehungsweise um 180° um die Z-Achse. Die Vorderkante des Griffes, die beim Umgreifen des Griffes im Knickbereich der Finger liegt, kommt durch diese Drehung wieder in die richtige Lage zum Schaft. Das gleiche gilt für das Griffteil mit der flacher ausgewölbten Oberflächenkontur, wenn es statt an der linken Seite des Schaftes an dessen rechter Seite montiert werden soll. Durch die Drehungen werden die Berührungsflächen der beiden Griffteile wieder in die richtige Lage zueinander gebracht.

Die Verbindung der Griffteile mit dem Schaft kann , für eine von den Patentansprüchen nicht umfasste Ausführungsforme, nicht nur in der Weise erfolgen, dass die beiden Griffteile den Schaft vollständig umschließen und oberflächenbündig aneinanderliegen. Der Griffsatz kann auch so gestaltet sein, dass der Schaft beiderseits Flächen aufweist, die kongruent sind mit den Flächen, mit denen die Griffteile zur Anlage an dem Schaft kommen sollen, wobei der Schaft in einem streifenförmigen Teil einen von der Basis abstehenden Steg aufweist, dessen Oberfläche einen Teil der Oberfläche des Griffes bildet. Die Oberfläche des Steges kann beispielsweise einen Teil der Oberseite des Griffes oder der Unterseite oder - wenn der Schaft zwei Stege aufweist - beide Seiten bilden. Ebenso können die Stege Teile der beiden Seiten des Griffes bilden.

Um für den Hersteller und den Handel die Zahl der geführten Artikel möglichst gering zu halten, ist vorgesehen, die Griffteile vorzugsweise demontierbar am Schaft zu befestigen. Werden die Griffteile beim Hersteller so am Schaft montiert, dass das Werkzeug für Rechtshänder ausgelegt ist, was der Mehrzahl der Benutzer entspricht, so kann ein Linkshänder die Griffteile an Hand einer einfachen Anleitung vom Schaft lösen und für sich passend ummontieren. Die Befestigung der Griffteile am Schaft erfolgt durch Schrauben, Schnappverbindungen oder scharnierartige Verbindungen, die von außen lösbar sind.

Zur Optimierung des Griffkomforts beziehungsweise der Haptik ist die Form des Gesamtgriffes nicht nur nach Anforderungen der Ergonomie optimiert, sondern die Oberfläche der Griffteile ist bei einer besonders hochwertigen Ausführung mit einer Beschichtung aus Weichkunststoff versehen.
Als Beispiel für einen solchen Griff wird ein Griff für eine Blattsäge beschreiben. Dieser Griff besteht aus einem Basisgriff, der aus zwei Halbschalen im Spritzgießverfahren aus Kunststoff hergestellt ist. Die zusammengesetzten Halbschalen bilden einen stabilen Hohlkörper. Zur Befestigung der Griffteile weisen die Halbschalen im Bereich, der von der Hand umschlossen wird, jeweils einen U-förmigen Verbindungssteg auf. Werden die Halbschalen zusammengesetzt, bilden die beiden U-förmigen Stege ein geschlossenes im Querschnitt rechteckiges Kastenprofil. Die Stege weisen in den Wandungen Durchbrechungen auf, durch welche die an den Griffteilen angeformten Befestigungselemente greifen. Der Basisgriff kann auch. aus einem anderen Material als Kunststoff hergestellt sein, etwa aus Stahl oder Holz.

In den Zeichnungen ist der Erfindungsgegenstand beispielhaft dargestellt. Es zeigen:
- Fig. 1: eine schematische Darstellung in Umrißlinien einer Projektion von der Oberseite eines nicht erfindungsgemäßen Griffes für Rechtshänder. Darin sind:
(1) die - von hinten gesehen - stärker ausgewölbte rechte Griffseite
(2) die - von hinten gesehen - schwächer ausgewölbte linke Griffseite
- Fig. 2: eine ebensolche Projektion eines nicht erfindungsgemäßen Griffes für Linkshänder. Darin sind:
(3) die - von hinten gesehen - stärker ausgewölbte linke Griffseite
(4) die - von hinten gesehen - schwächer ausgewölbte rechte Griffseite
- Fig. 3: einen Griff für Blattsägen in einer Seitenansicht mit dem auf dem Schaft des Basisgriffes aufgesetztem Griffteil.
Darin sind:
(5) der Basisgriff
(6) ein aufgesetztes - linkes - Griffteil
(8a, 8b) die Anschlußköpfe des Basisgriffes (5) für die Griffteile (6, 7)
(12) der Schaft des Basisgriffes, gestrichelt gezeichnet
- Fig. 4a: einen Griff für Blattsägen in einer Ansicht von hinten auf das Oberteil des Griffes beziehungsweise den Griffrücken, die Griffteile sind für Rechtshänder montiert.
Darin sind:
(5a, 5b) die Halbschalen des Basisgriffes (5)
(6) das schwächer ausgewölbte linke Griffteil
(7) das stärker ausgewölbte rechte Griffteil
(8a, 8b) die Anschlußköpfe des Basisgriffes (5) für die Griffteile (6, 7)
(12) der Schaft des Basisgriffes
(17) die Berührungsflächen-Ebene
(x - x) die Querachse beziehungsweise Symmetrieachse der Griffteile (6, 7)
(y - y) die Längsachse des Griffes
(Z) die in der Ebene der Berührungsfläche verlaufende Querachse
- Fig. 4b: einen Griff in Stellung wie in Fig. 4a, die Griffteile jedoch montiert für Linkshänder
- Fig. 4c: eine Ansicht der Konturen der Berührungsflächen der aufgeklappten Griffteile mit Darstellung der Achsen (x, y, z)
- Fig. 5: einen nicht erfindungsgemäßen Griff für eine Kelle in einer Ansicht von oben auf das Oberteil des Griffes beziehungsweise den Griffrücken.
Darin sind:
(9) der Basisgriff des Kellengriffes
(10) das stärker ausgewölbte rechte Griffteil
(11) das schwächer ausgewölbte linke Griffteil
- Fig. 6: eine Ansicht auf den Sägengriff gemäß Fig. 3, bei dem das linke Griffteil entfernt und die Schnappverbindung sichtbar ist.
Darin sind:
(5b) eine Halbschale des Basisgriffes (5)
(12b) eine Hälfte des Schaftes (12) des Basisgriffes (5)
(7) das rechte Griffteil
(8a, 8b) die Anschlußköpfe des Basisgriffes (5) für die Griffteile (6,7)
(13) der Griffkern des rechten Griffteils aus hartem Kunststoff
(14) die Beschichtung des Griffteils aus Weichkunststoff
(15) Schnappverbindungs-Elemente am Griffkern des Griffteiles, zur Befestigung des Griffteiles am Schaft (12)
(15a) Klinken der Schnappverbindung
(15b) Gegenklinke
(16) Zapfen am Griffkern des Griffteites (7) vorgesehen zum Eintauchen in Bohrungen im gegenüberstehenden Griffteil (6)
(17) die Berührungsfläche
(22) Bohrung im Anschlußkopf (8b)
- Fig. 7: einen Querschnitt durch den Griff gemäß Fig. 3 der Linie I-I.
Darin sind:
(12) der Schaft des Basisgriffes (5)
(6) das schwächer ausgewölbte linke Griffteil
(7) das stärker ausgewölbte rechte Griffteil
(15a) Klinken der Schnappverbindung
(15b) Gegenklinke
(17) die kongruenten Berührungsflächen der Griffteile (6,7)
- Fig. 8: eine offene Halbschale (5b) des Basisgriffes mit einem angesetzten Griffteil.
Darin sind:
(5b) die Halbschale des Basisgriffes
(7) ein Griffteil
(12) der Schaft des Basisgriffes
(16) Zentrierzapfen
(19, 19a) Scharnier-Elemente
(20) der Schamierstift
(21) Führungselemente für den Scharnierbolzen
- Fig. 9: einen Querschnitt durch den Griff entlang einer Linie II-II in Fig. 3
Darin sind:
(5a, 5b) die zwei Halbschalen des Basisgriffes
(6, 7) zwei Griffteile
(12) der Schaft des Basisgriffes
(19, 19a) Scharnier-Elemente
(20) der Scharnierstift
(21) Führungselemente für den Scharnierbolzen

Wie in Fig. 1 erkennbar, ist die rechte, nicht erfindungsgemäße Griffseite (1) stärker ausgewölbt als die linke Griffseite (2). Der Griff mit dieser Kontur ist für Rechtshänder ausgelegt.

In Fig. 2 ist die linke, nicht erfindungsgemäße Griffseite (3) stärker ausgewölbt als die rechte Griffseite (4). Der Griff mit dieser Kontur ist für Linkshänder ausgelegt.

Wie in Fig. 3 erkennbar, ist der Basisgriff (5), in dem das Sägeblatt befestigt wird, in dem Bereich, in dem die Hand den Griff umgreift, nicht einstückig ausgeführt. Hier sind Griffteile (6, 7) an einem Schaft (12) befestigt, wobei das Griffteil (7) an der nicht sichtbaren Seite des Griffes befestigt ist, der einstückig Teil des Basisgriffes (5) ist. Der Schaft (12) ist, als verdecktes Teil, in dieser Darstellung gestrichelt gezeichnet.

In den Fig. 4a bis 4c sind die verschiedenen Montage-Stellungen der Griffteile (6,7) dargestellt und zur weiteren Erläuterung ein Achsenkreuz X-Y-Z eingezeichnet. Die Y-Achse ist die Längsachse, senkrecht zu ihr steht die Z-Achse, in der Ebene der Berührungsflächen und durch den Mittelpunkt der Länge der Griffteile (6,7) verlaufend, die X-Achse steht senkrecht auf der Ebene der Berührungsflächen und verläuft ebenfalls durch den Mittelpunkt der Länge der Griffteile.

In Fig. 4a sind beide Griffteile (6, 7) erkennbar, die den Schaft (12) umschließen und zwischen den Anschlußköpfen (8a, 8b) des Basisgriffes (5), bestehend aus zwei Halbschalen (5a, 5b), eingepaßt sind. Beim Arbeiten wird die von der Hand ausgehende Schub- beziehungsweise Zugkraft über die Griffteile (6, 7) auf den Schaft (12) und den Basisgriff (5) in das Sägeblatt eingeleitet. In Fig. 4a sind die Griffteile (6, 7) für Rechtshänder montiert. Die kongruenten Berührungsflächen (17) der Griffteile liegen in der Y-Z-Ebene aneinander an. Die Konturen der Berührungsflächen sind in gleicher Weise dem Y-Z-Achsenkreuz zugeordnet.
Um einen Griff, bei dem die Griffteile (6, 7) für Rechtshänder montiert waren, für Linkshänder herzurichten, wie der Griff Fig. 4b zeigt, werden die Griffteile (6, 7) vom Schaft (12) des Basisgriffes (5) gelöst, um 180° um die Achse x - x sowie um die Längsachse y-y der Griffteile gedreht beziehungsweise um 180° um die Z-Achse, wie in Fig. 4c dargestellt, so dass die Berührungsflächen wieder einander zugekehrt sind, und auf der jeweils anderen Seite des Schaftes (12) befestigt. Da die Berührungsflächen (17) der Griffteile (6, 7) kongruent sind, entsteht durch die Ummontage ein zur ursprünglichen Stellung spiegelbildlich gestalteter Griff. Dazu sind auch die Elemente einer Schnappverbindung, einer scharnierartigen Verbindung oder einer Schraubverbindung und die Verzapfungen der Griffteile so ausgelegt und angeordnet, dass die spiegelbildliche Montage möglich ist.

In gleicher Weise kann der Aufbau eines Griffes beispielsweise für eine Maurerkelle ausgeführt sein. Hier sind die beiden unterschiedlich ausgewölbten Griffteile (10, 11) an dem Basisgriff (9) befestigt.

Fig. 6 zeigt eine offene Halbschale (5b) des Basisgriffes (5). Die beiden Halbschalen werden zusammen mit dem Sägeblatt im vorderen Bereich verschraubt. Da dies nicht Gegenstand der Anmeldung ist, wird hierauf nicht weiter eingegangen. Der Schaft (12) des zusammengesetzten Basisgriffes (5) ist im Querschnitt vorzugsweise rechteckig und hohl ausgebildet. An den zwei Griffschalen (5a, 5b) des Basisgriffes ist jeweils eine Hälfte des Schaftes (12) als U-förmiges Profilteil angeformt.

Das Griffteil (7) ist zwischen den Anschlußköpfen (8a, 8b) spielfrei eingepaßt und umschließt mit seinem Griffkern (13) ebenfalls spielfrei den Schaft (12b). Zur Verstärkung der Verbindung von Basisgriff (5b) und Griffteil (7) sind an den Anschtußköpfen (8a, 8b) an der Übergangsstelle zum Schaft vorzugsweise zylindrische oder rechteckige Ansätze (18) angeformt. Diese Ansätze tauchen in entsprechende Ausnehmungen in den Griffkernen (13) des Griffteiles (7) ein. Die Schnappverbindung (15) des Griffteiles (7) mit dem Schaft (12) ist in der Weise ausgebildet, daß an den Griffkernen (13) klinkenartig ausgebildete federnde Ansätze (15a) angeformt sind. Die an deren Ende ausgebildeten Klinkenhaken greifen durch die an den betreffenden Stellen durchbrochene Wandung der Schafthälfte (12b) und rasten hinter einer Gegenklinke (15b) ein, die ihrerseits an der Innenseite der Schafthälfte (12b) angeformt ist. In den Basisgriff (5) sind an den Oberflächen der Anschlußköpfe (8a, 8b) Bohrungen (22) eingeformt. Durch diese Bohrungen kann zum Beispiel die Klinge eines Kreuzschlitzschraubendrehers eingeführt werden. Mit deren Spitze unter die überstehenden Vorderteile der Klinkenhaken, welche von dem Griffteil (7) ausgehen, greifend können die Klinkenhaken angehoben und die Schnappverbindung gelöst werden. In der Praxis genügt ein axialer Druck auf den Schraubendreher, dessen Kegelspitze zwischen den Vorderteilen der Klinkenhaken zentriert wird, um das Auslösen der Klinkenhaken zu bewirken. An den Griffkem (13) des Griffteiles (7) sind weiterhin Zentrier-Zapfen (16) angeformt, die in Bohrungen im gegenüberstehenden Griffkern des Griffteiles (6) eingreifen und die Verbindung der beiden Teile verstärken. Die Berührungsfläche (17) wird durch die Oberfläche des Griffkernes (13) und der Beschichtung (14) gebildet. Die nicht dargestellte zweite Halbschale (5a) ist im wesentlichen spiegelbildlich zur Halbschale (5b) gestaltet. Die an den federnden Ansätzen ausgebildeten Klinkenhaken greifen neben den Klinkenhaken (15a) des Griffteiles (7) über eine Gegenklinke, die an der Schafthälfte (12a) angebracht ist. Weiterhin weist das Griffteil (6) Bohrungen auf, in die die Zapfen (16) eintauchen.

Die Halbschalen (5a, 5b) des Basisgriffes (5) sind in der Produktionsausführung durch Verrippung versteift. Die Griffkerne (13) können als vollwandige Teile gefertigt sein, aber auch auf der Anlageseite zum Schaft (12) hin teilweise hohl ausgebildet und durch Verrippungen versteift sein und mit den Rippen am Schaft (12) anliegen. Das Griffteil (7) ist in Fig. 6 so dargestellt, daß es aus dem Griffkern (13) und der Beschichtung (14) mit dem Weichkunststoff besteht. Es kann aber auch aus nur einem Kunststoff einstückig hergestellt sein, ebenso wie das Griffteil (6).

Die Fig. 7 zeigt einen vergrößerten Querschnitt durch den Griff im Bereich der Schnappverbindung, entlang der Linie I-I in Fig. 6. Darin ist zu erkennen, wie die Klinken (15a) über die Gegenklinken (15b) greifen und auf diese Weise die Griffteile (6,7) am Schaft (12) befestigen. Statt einer Schnappverbindung (15) wie dargestellt, können auch zwei oder mehr Schnappverbindungen angeordnet sein. Die in den Figuren 6 und 7 dargestellte Verbindung der Griffteile (6, 7) mit dem Schaft (12) setzt voraus, daß die Halbschalen (5a, 5b) in dem Bereich des Schaftes (12) durch Verkleben oder Verschweißen fest verbunden sind. Bei einer alternativen Ausführung kann die Verbindung der Halbschalen (5a, 5b) dadurch erreicht werden, daß die federnden Ansätze (15a) verlängert werden und die Gegenklinken (15b) nicht an der Schafthälfte angebracht sind, auf die das jeweilige Griffteil aufgesetzt wird, sondern an der gegenüberliegenden Schafthälfte. Die am Griffteil (7) angeformten Klinkenhaken schnappen also hinter einer Gegenklinke ein, die an der Schafthälfte (12a) angeformt sind, und, umgekehrt, die am Griffteil (6) angeformten Klinkenhaken hinter eine Gegenklinke, die an der Schafthälfte (12b) angeformt ist.

Fig. 8 und 9 zeigen eine Ausführungsvariante, bei der die Verbindung der Griffteile (6, 7) mit dem Schaft (12) nicht durch einen oder mehrere Schnappverbindungen erfolgt, sondern durch eine scharnierartige Gestaltung der Verbindung. Dabei sind mehrere Scharnier-Elemente (19) in Form von Ansätzen an die Griffteile (6, 7) angeformt. Diese Elemente ragen durch Durchbrechungen in der Wandung des Schaftes (12) in den Hohlraum des Schaftes. Die Scharnier Element (19) der sich gegenüberliegenden Griffteile (6, 7) stehen im Hohlraum des Schaftes (12) nebeneinander. Sie sind so angeordnet, dass nach Drehung um 180° um die z-Achse die Scharnier-Elemente (19) auf der jeweils anderen Seite des Schaftes (12) wieder in die Durchbrechungen im Schaft passen. Die Enden der Scharnier-Elemente weisen Bohrungen auf, deren Mittelpunkte auf einer Achse II-II des Schaftes liegen. In die Anschlußköpfe (8a, 8b) des Halbschalen (5a, 5b) sind in Flucht der Achse II - II ebenfalls Bohrungen (22) und / oder Scharnier-Elemente (19a) mit Bohrungen eingeformt. Alle Bohrungen habe den gleichen Durchmesser. Durch diese Bohrungen wird als Befestigungselement ein Scharnierstift (20) gesteckt. Die Durchmesser des Scharnierstiftes und Bohrungen sind so zueinander toleriert, dass ein Schiebesitz des Stiftes erzielt wird. Auf diese Weise werden die beiden Griffteile (6, 7) und die Halbschalen (5a, 5b) des Basisgriffes (5) in diesem Bereich fest aber lösbar miteinander verbunden. Der Scharnierstift kann an einem Ende auch mit einem kurzem Gewinde und einem Schraubenkopf versehen sein, der in einen Anschlußkopf (8a oder 8b) eingelassen ist. Der Schraubenkopf weist ein Innenprofil, zum Beispiel ein Kreuzschlitzprofil auf, so dass der Scharnierstift mit einem dem Innenprofil entsprechenden Schraubendreher zunächst aus dem Gewindesitz herausgedreht und anschließend ganz aus seinem Sitz gezogen werden kann. Nach Umsetzen der Griffteile (6, 7) werden diese durch Einsetzen des Scharnierstiftes (20) wieder mit dem Schaft (12) beziehungsweise dem Basisgriff verbunden. Auch bei dieser Ausführung der Verbindung können die Griffteile (6, 7) als Einkomponenten-Teile aus einem Kunststoff gefertigt sein, einem harten oder einem elastischen Kunststoff, oder als Zwei-Komponentengriff mit einem harten Griffkern (13) und einer Beschichtung (14) aus Weichkunststoff.

Außer durch eine Schnappverbindung oder Schamierverbindung können in einer Ausführungsvariante die Griffteile (6, 7) auch durch Schrauben mit dem Schaft (12) beziehungsweise dem Basisgriff (5) verbunden sein.
Die Schrauben sind zweckmäßigerweise seitlich in ein erstes Griffteil (6 oder 7) eingesetzt, durch Bohrungen im Schaft (12) hindurchgesteckt und in das zweite Griffteil eingeschraubt, so daß die Griffteile (6, 7) gegeneinander und mit dem Schaft (12) verspannt sind.

Das erfindungsgemäße Griffsystem ist auch für andere Griffe beziehungsweise Werkzeuge als die beispielhaft dargestellten Werkzeuge verwendbar. Griffe dieser Ausführungsart können beispielsweise auch bei Hämmern, Meißeln, großen Messern. Hand-Gartengeräten oder Steuerhebeln zur Anwendung kommen.
Dabei können die Schäfte in ihrer Form, den Abmessungen, dem Querschnittsprofil, ihrer Erstreckung in Längsrichtung sowie die Abmessungen der Anschlußbereiche und die Befestigungselemente an den Griffteile und am Schaft anders ausgebildet sein als bei den in den Figuren und der Beschreibung dargestellten Beispielen, solange der Schutzbereich des Patentes nicht verlassen wird.
Der Schaft kann aus Kunststoff, Metall oder Holz bestehen, die Griffteile aus Kunststoff oder Holz.

## Patentansprüche

1. Griffsatz für wenigstens ein Hand- oder Gartenwerkzeug zur Bereitstellung eines an dem Schaft (12) eines Basisgriffes (5) befestigbaren Handgriffes, der für Rechtshänder und Linkshänder herrichtbar ist und zwei Griffteile (6, 7) mit unterschiedlich gewölbter Oberfläche enthält, die mit kongruenten Berührungsflächen (17) aneinander liegen und in angrenzenden Bereichen stetig verlaufende Oberflächenkonturen aufweisen, **dadurch gekennzeichnet, daß** die Oberflächenkonturen der Griffteile (6, 7) in ihrer Längserstreckung symmetrisch zu einer X-Z-Ebene in einem gedachten kartesischen Koordinaten-System ausgebildet sind, in dem die Y-Achse die Längsachse der Griffteile bildet, die X-Achse senkrecht auf der Ebene der Berührungsflächen der Griffteile steht und durch den Mittelpunkt der Länge der Griffteile (6, 7) geht, während die Z-Achse in der Y-Z-Ebene der Berührungsflächen der Griffteile verläuft und ebenfalls durch den Mittelpunkt der Länge der Griffteile geht, die Griffteile durch Befestigungselemente lösbar und wieder befestigbar mit dem Basisgriff verbunden sind, ein für einen Rechtshänder hergerichteter Griff zu einem Griff für Linkshänder hergerichtet wird, indem die Griffteile (6, 7) vom Schaft (12) gelöst, um 180° um die Querachse (x-x) gedreht und um 180° um die Längsachse (y) beziehungsweise um 180° um die Z-Achse gedreht jeweils auf der anderen Seite des Schaftes mit den Berührungsflächen (17) zueinandergekehrt wieder befestigt werden

2. Griffsatz nach Anspruch 1 **dadurch gekennzeichnet,**
**daß** die Befestigungselemente Scharnierverbindungs-Elemente sind, wobei erste Scharnier-Elemente (19) als Ansätze an die Griffteile (6, 7) angeformt sind und von beiden Seiten durch Durchbrechungen im Schaft (12) in den einen Hohlraum des Schaftes ragen, an ihrem Ende Bohrungen gleichen Durchmessers aufweisen, deren Mittelpunkte auf einer Achse II - II des Schaftes (12) liegen, die Anschlußköpfe (8a, 8b) entsprechende Bohrungen aufweisen und als zweites Scharnier-Element ein axial schiebbarer Scharnierstift (20) durch alle Bohrungen gesteckt die Griffteile (6, 7) mit dem Schaft (12) verbindet.

3. Griffsatz nach Anspruch 1 **dadurch gekennzeichnet,**
**daß** die Befestigungselemente Schnappverbindungselemente (15a) sind, die einstückig an den Griffteilen (6, 7) angeformt sind und formschlüssig in entsprechende Befestigungselemente (15b) einrasten, welche an den Schafthälften (12a, 12b) oder am jeweils gegenüberliegenden anderen Griffteil angeformt sind, wobei die Schnappverbindungselemente (15a) durch einen axial wirkenden Schraubendreker gelöst werden können.

## Claims

1. Handle set for at least one hand tool or gardening tool for providing a handle adapted for being mounted with a shaft (12) of a basic handle (5) wherein the handle is adapted for being prepared for a right-handed person and a left-handed person and the handle includes two handle parts (6, 7) having surfaces with different curvatures wherein the handle parts contact each other with congruent contact surfaces (17) and have abutting or adjacent regions with steady outer contours, **characterised by** the outer contours of the handle parts (6, 7) being with their longitudinal extension symmetrically in respect of a X-Z-plane in a theoretical Cartesian coordinate system, the Y-axis (y-y) of the coordinate system coinciding with the longitudinal axis of the handle parts, the X-axis (x-x) being perpendicular to the plane of the contact surfaces of the handle parts and running through the center point of the length of the handle parts (6, 7) and the Z-axis lying in the Y-Z-plane of the contact surfaces of the handle parts and also running through the center point of the length of the handle parts, wherein the handle parts are connected with the basic handle my means of fixation elements for a releasable and re-establishable connection and a handle adapted for use of a right-handed person is changed for use of a left-handed person by separating the handle parts (6, 7) from shaft (12), rotating the handle parts (6, 7) around the transverse axis (x-x) by an angle of 180° and rotating the handle parts (6, 7) around the longitudinal axis (y-y) by an angle of 180° or around the Z-axis by an angle of 180° and attaching the handle parts again on the other side of the shaft wherein the contact areas (17) face each other.

2. Handle set according to claim 1, wherein the fixation elements are hinge elements wherein first hinge elements (19) are formed as protrusions of the handle parts (6, 7) extending from both sides through openings of the shaft (12) into a hollow chamber of the shaft and wherein the first hinge elements have bores of same diameters at their ends, the midpoints lying on an axis II-II of shaft (12), and wherein coupling heads (8a, 8b) comprise corresponding bores and wherein a second hinge element is built by a hinge pin (20) which is movable in an axial direction and which is pinned through all the bores connecting the handle parts (6, 7) with shaft (12).

3. Handle set according to claim 1, wherein the fixation elements are snapping elements formed integrally by the handle parts (6, 7) and interlocking with positive engagement with corresponding fixation elements (15b) being moulded with the shaft halves (12a, 12b) or on the opposing handle part, wherein the snapping elements is designed for being released by a screwdriver acting in axial direction.

## Revendications

1. Jeu de poignées pour au moins un outil à main ou de jardinage destiné à l'équipement d'une poignée fixable sur le corps (12) d'un manche (5), adaptable pour droitier et gaucher et comprenant deux parties de poignée (6, 7) bombées différemment, positionnées côté à côte avec des surfaces de contact congruentes et présentant à leurs jointures des contours de surface (17) continus, **caractérisé en ce que** les contours de surface des parties de poignée (6,7) sont définis dans leur longueur de façon symétrique par rapport à un plan X-Z dans un système de coordonnées cartésiennes, dans lequel l'axe Y (y-y) correspond à l'axe longitudinal des parties de poignée, l'axe X (x-x) s'étendant perpendiculairement au plan des surfaces de contact et passant par le point milieu de la longueur des parties de poignée (6, 7), et dans lequel l'axe Z s'étend dans le plan Y-Z des surfaces de contact et passe également par le point milieu de la longueur des parties de poignée, **en ce que** les parties de poignée sont reliées au manche de façon détachable et rattachable au moyen d'éléments de fixation, et **en ce qu'**une poignée adaptée pour droitier devient une poignée adaptée pour gaucher en détachant les parties de poignée (6, 7) du corps (12), en les tournant de 180° autour de l'axe transversal (x-x) et de 180° selon le cas autour de l'axe longitudinal (y-y) ou de l'axe Z et en les fixant à nouveau sur l'autre côté du corps avec assemblage des surfaces de contact (17) retournées.

2. Jeu de poignées selon la revendication 1 **caractérisé en ce que** les éléments de fixation sont des éléments-charnière, dans lequel des premiers éléments-charnière (19) ont la forme d'épaulements sur des parties de poignée (6, 7), se dressant grâce aux évidements du corps (12) des deux côtés dans un espace vide du corps, présentant à leurs extrémités des perçages de même diamètre dont le point milieu est situé sur l'axe II-II du corps (12), des têtes de connection (8a, 8b) présentant des perçages correspondants, et dans lequel une tige-charnière (20), servant de second éléments-charnière, fixe les parties de poignée (6, 7) sur le corps (12) en passant à travers tous les perçages.

3. Jeu de poignées selon la revendication 1 **caractérisé en ce que** les éléments de fixation sont des éléments d'assemblage par encliquetage (15a), monoblocs avec les parties de poignée (6, 7), qui s'engagent dans des éléments de fixation correspondants (15b), lesquels sont formés dans les moitiés (12a, 12b) du corps ou, le cas échéant, sur une autre pièce superposée, et dans lequel les éléments d'assemblage par encliquetage (15a) peuvent être relâchés par un tournevis agissant axialement.
